# EUROPÄISCHE PATENTSCHRIFT

(11) **EP 1 283 289 B1**
(45) Veröffentlichungstag und Bekanntmachung des Hinweises auf die Patenterteilung: **04.05.2005**
(21) Anmeldenummer: 02017356.3
(22) Anmeldetag: 02.08.2002
(51) Int. Cl.: D01H 5/66

(54) **Verfahren und Vorrichtung zum Regeln des Saugzugs in einer Fadenbruch-Absauganlage einer Textilmaschine**
Method and apparatus for controlling the suction capacitiy of a broken thread suction device in a textile machine
Procédé et appareil de régulation de la capacité d'aspiration d'un dispositif d'aspiration de fils cassés d'une machine textile

(30) Priorität: 09.08.2001 DE 10139077
(43) Veröffentlichungstag der Anmeldung: 12.02.2003
(73) Patentinhaber: Saurer GmbH & Co. KG, 41069 Mönchengladbach (DE)
(72) Erfinder: Heinz, Werner, 73061 Ebersbach/Fils (DE); Grauli, Reinhard, 73275 Weilheim (DE); Neuburger, Günter, 73312 Geislingen (DE); Mense, Martin, 73035 Göppingen (DE)

(56) Entgegenhaltungen:
- DE-A- 19 653 617
- FR-A- 2 570 091
- US-A- 4 753 665

## Beschreibung

Die Erfindung bezieht sich auf ein Verfahren bzw. eine Vorrichtung zum Regeln des Saugzuges durch Drehzahländerung eines Ventilatormotors in einer Fadenbruch-Absauganlage einer Textilmaschine. Die Erfindung ist insbesondere zum Einsatz an Ringspinnmaschinen und Vorspinnmaschinen (Flyer) vorgesehen.

Zum Stand der Technik zählt bereits eine Vorrichtung, mittels derer der Unterdruck in einer Fadenbruch-Absauganlage durch Drehzahländerung des Ventilatormotors auf einen eingestellten Betrag geregelt wird (US-PS 4 753 665). Diese bekannte Vorrichtung reagiert auf negative Einflüsse in der Praxis, beispielsweise bei Verstopfen der Absaugleitung, entweder gar nicht oder nur ungenügend.

Demgegenüber besteht die Aufgabe der vorliegenden Erfindung darin, ein Verfahren bzw. eine Vorrichtung der eingangs genannten Art zu schaffen, welches bzw. welche wesentlich flexibler auf die in der Praxis auftretenden Fehlerquellen reagiert.

Diese Aufgabe wird erfindungsgemäß dadurch gelöst, dass eine Standarddrehzahl des Ventilatormotors zum Erreichen des Unterdrucks fest vorgegeben wird, wonach die Drehzahl des Ventilatormotors so geregelt wird, dass ein eingestellter Unterdruck erreicht und eingehalten wird.

Es ist also erfindungsgemäß vorgesehen, eine Standarddrehzahl des Ventilatormotors fest vorzugeben, mit der ein in einem üblichen Bereich liegender, normaler Unterdruck erreicht wird. Nur dann, wenn dieser Unterdruck erreicht wird, wird die Regelung aktiviert, wobei diese die Drehzahl des Ventilatormotors so regelt, dass ein gewünschter einstellbarer Unterdruck erreicht und eingehalten wird.

Auf diese vorgegebene Standarddrehzahl wird auch dann umgeschaltet, wenn der sensorisch erfasste Unterdruck ausregelbare Grenzen in erheblichem Maße über bzw. unterschreitet. Dies kann beispielsweise beim Öffnen der Filterkammer zum Entnehmen des Abfalls, beim Ausfall eines den Unterdruck erfassenden Sensors, beim Verstopfen der Absaugleitung oder ähnlichen Fehlerquellen der Fall sein. Wenn der vorgenannte Sensor wieder einen korrekten Unterdruck fühlt, wird die Regelung wieder aktiviert. Liegt die Standarddrehzahl des Ventilatormotors für eine längere, einstellbare Zeit vor, ist davon auszugehen, dass ein Fehler oder Schaden gegeben ist, wonach ein Fehlersignal akustisch und/oder optisch abgegeben wird.

Erfindungsgemäß besteht auch die Möglichkeit, dass die Standarddrehzahl des Ventilatormotors auch bei einem steilen Anstieg oder Abfall des Unterdrucks angefahren werden kann.

Vorteilhafte Weiterbildungen ergeben sich aus den Unteransprüchen.

Die Vorrichtung zum Regeln des Saugzugs durch Drehzahländerung eines Ventilatormotors weist ein mit dem Ventilatormotor verbundenes Steuergerät zum Erreichen des Unterdrucks bei einer vorgegebenen Standarddrehzahl auf, wobei das Regeln auf einen eingestellten Unterdruck erfolgt.

Die Erfindung wird nachfolgend anhand eines in der Zeichnung dargestellten Ausführungsbeispiels an einer Ringspinnmaschine näher beschrieben.

In der Zeichnung zeigen:
- Fig. 1: eine schematische Darstellung einer Fadenbruch-Absauganlage und
- Fig. 2: ein Verfahrensdiagramm der in Fig. 1 dargestellten Vorrichtung.

In Fig. 1 ist schematisch bei einer Ringspinnmaschine 1 mit Streckwerk eine Anzahl von Ausgangs-Oberwalzen 2.1 bzw. Ausgangs-Unterwalzen 2.2 dargestellt. Unterhalb dieser Ausgangs-Unterwalzen 2.2 befinden sich Absaugröhrchen 4, welche Teil einer Fadenbruch-Absauganlage sind. Diese Absauganlage 10 weist einen Filterkasten 16 mit Filterplatten 18, einen Ventilator 12 sowie einen Ventilatormotor 14 auf. Der Ventilatormotor 14 ist mit einem Steuergerät 20, mindestens einem Sensor 22 und einem optisch und/oder akustisch wirkenden Signalgerät 24 verbunden.

Mit Hilfe dieser erfindungsgemäßen Vorrichtung ergibt sich das in Fig. 2 dargestellte Diagramm, in dem über der Zeitachse t die Größe des Unterdrucks dargestellt ist. Nach dem Start der Ringspinnmaschine 1 wird der Ventilatormotor 14 über das Steuergerät 20 mit einer - ungeregelten - Drehzahl betrieben, die einen im allgemeinen funktionsgerechten Standard-Unterdruck S erzeugt. Wenn nach Ablauf einer kurzen Zeitspanne T über den Sensor 22 festgestellt wird, dass dieser Unterdruck S erreicht wird, ist davon auszugehen, dass die Fadenbruch-Absauganlage 10 in Ordnung ist und das Steuergerät 20 auf Regelung umschalten kann. Durch die Regelung wird der Ventilatormotor 14 auf eine Drehzahl geregelt, mit der ein wählbarer Unterdruck U erreicht wird. Im dargestellten Beispiel ist dieser gewählte Unterdruck U höher als der Standard-Unterdruck S, er könnte jedoch auch niedriger sein.

Wenn über den Sensor 22 im Lauf der Ringspinnmaschine 1 ein deutlich fallender Unterdruck U' gefühlt wird - Bereich I -, würde die Regelung die Drehzahl des Ventilatormotors 14 stark erhöhen bzw. bei einem Anstieg absenken. Wenn der fallende Unterdruck U' beispielsweise durch Ausfall des Sensors 22 vorgetäuscht würde, würde der tatsächlich anliegende Unterdruck damit gemäß Pfeil F stark ansteigen und zu Garnfehlem, Fadenbrüchen usw. führen. Aber auch wenn das Abfallen des Unterdrucks U' etwa durch Öffnen des Filterkastens 16 zur Entnahme des angesammelten Materials verursacht wäre, würde nach Schließen des Filterkastens ein stoßartiger Anstieg des Unterdrucks erfolgen, bis die Regelung ihn wieder angleicht.

Um derartige Abweichungen des anliegenden Unterdrucks zu vermeiden, schaltet das Steuergerät 20 in solchen Fällen die Regelung aus und den Ventilatormotor 14 auf seine Standard-Drehzahl. Damit wird zumindest versucht, wieder den Standard-Unterdruck S aufzubauen und zu halten und damit die Maschine zumindest in Bezug auf den Saugzug der Fadenbruch-Absauganlage 10 in betriebsfähigem Zustand zu belassen. Falls der Druckabfall nicht etwa durch Verstopfung der Absaugleitung der Fadenbruch-Absauganlage hervorgerufen ist, ist dies mittels des Standard-Saugzuges möglich.

Wenn der Sensor 22 wieder das Anliegen des Standard-Saugzuges S fühlt - Bereich I -, kann das Steuergerät 20 nach kurzer Zeit wieder auf Regelung umschalten, damit wider der gewählte Unterdruck U erreicht wird - Bereich II. Wenn dies nicht der Fall ist und der Ventilatormotors 12 über längere Zeit mit Standard-Drehzahl betrieben wird - Bereich III -, ist davon auszugehen, dass eine bleibende Fehlfunktion vorliegt. Hierauf kann das Steuergerät 20 durch Einschalten des Signalgerätes 24 aufmerksam machen, damit diesem Fehler nachgegangen und er behoben werden kann.

Wenn der Sensor 22 keinen Unterdruck fühlt, muss mit der Möglichkeit gerechnet werden, dass Verstopfung der Absaugleitung der Fadenbruch-Absauganlage 10 vorliegt. Da dies infolge nicht abgesaugter Faserlunten zu Walzenwickeln und damit zu Maschinenschäden führen kann, ist in diesem Falle die Zeitspanne bis zum Einschalten des Signalgerätes sehr kurz zu wählen oder die Ringspinnmaschine 1 überhaupt stillzusetzen.

Mit der erfindungsgemäßen Vorrichtung wird erreicht, dass die Ringspinnmaschine auch bei Ausfall der Regelung betreibbar bleibt. Das Anfahren mit der Standarddrehzahl des Ventilatormotors 14 am Anfang hat den Zweck, dass die Regelung über das Steuergerät 20 nur bei intakter Absauganlage 10, beispielsweise bei geschlossener Tür des Filterkastens 16 aktiviert wird.

Erfindungsgemäß ist auch vorgesehen, dass die Standarddrehzahl des Ventilatormotors 14 auch bei einem steilen Ansteigen bzw. Abfallen des Unterdrucks angefahren werden kann.

Insgesamt ergibt sich damit ein Verfahren bzw. eine Vorrichtung, welche im Hinblick auf den bekannten Stand der Technik wesentlich genauer auf in der Praxis auftretende Situationen reagiert.

## Patentansprüche

1. Verfahren zum Regeln des Saugzugs durch Drehzahländerung eines Ventilatormotors (14) in einer Fadenbruch-Absauganlage einer Textilmaschine,
**dadurch gekennzeichnet,**
**dass** eine Standarddrehzahl des Ventilatormotors (14) zum Erreichen des Unterdrucks (S) fest vorgegeben wird, wonach die Drehzahl des Ventilatormotors (14) so geregelt wird, dass ein eingestellter Unterdruck (U) erreicht und eingehalten wird.

2. Verfahren nach Anspruch 1, **dadurch gekennzeichnet, dass** die Standarddrehzahl innerhalb eines fest vorgegebenen Bereichs liegt.

3. Verfahren nach Anspruch 1 oder 2, **gekennzeichnet durch** Umschalten auf die Standarddrehzahl, wenn der ermittelte Unterdruck (U) vorgegebene Grenzen überoder unterschreitet, wonach die Regelung wieder aktiviert wird, wenn ein bestimmter Unterdruck (U) vorhanden ist.

4. Verfahren nach Anspruch 3, **dadurch gekennzeichnet, dass** der Unterdruck (U) sensorisch ermittelt wird.

5. Verfahren nach einem oder mehreren der vorhergehenden Ansprüche, **gekennzeichnet durch** Auslösen eines Fehlersignals, wenn die Standarddrehzahl für eine bestimmte Zeit vorliegt.

6. Verfahren nach Anspruch 5, **dadurch gekennzeichnet, dass** die Zeit einstellbar ist.

7. Verfahren nach einem oder mehreren der vorhergehenden Ansprüche, **dadurch gekennzeichnet, dass** auch bei steilem Anstieg und Abfall des Unterdrucks die Standarddrehzahl angefahren wird.

8. Vorrichtung zum Regeln des Saugzugs durch Drehzahländerung eines Ventilatormotors (14) in einer Faserbruch-Absauganlage (10) in einer Textilmaschine (1), **gekennzeichnet durch** ein mit dem Ventilatormotor (14) verbundenes Steuergerät (20 ) zum Erreichen des Unterdrucks (S) bei einer vorgegebenen Standarddrehzahl und Regeln der Drehzahl auf einen eingestellten Unterdruck (U).

9. Vorrichtung nach Anspruch 8, **dadurch gekennzeichnet, dass** das Steuergerät (20) mit einem Sensor (22) zum Erfassen des Unterdrucks (U) der Fadenbruch-Absauganlage (10) und mit einem Signalgerät (24) verbunden ist.

## Claims

1. Method for regulating the suction draught by a change in rotational speed of a fan motor (14) in a broken-thread suction-extraction system of a textile machine, **characterized in that** a standard rotational speed of the fan motor (14) for reaching the vacuum (S) is permanently predetermined, after which the rotational speed of the fan motor (14) is regulated in such a way that a set vacuum (U) is reached and maintained.

2. Method according to Claim 1, **characterized in that** the standard rotational speed lies within a permanently predetermined range.

3. Method according to Claim 1 or 2, **characterized by** a changeover to the standard rotational speed when the determined vacuum (U) overshoots or undershoots predetermined limits, after which the regulation is reactivated when a defined vacuum (U) is present.

4. Method according to Claim 3, **characterized in that** the vacuum (U) is determined by sensor means.

5. Method according to one or more of the preceding claims, **characterized by** the triggering of a fault signal when the standard rotational speed is present for a defined time.

6. Method according to Claim 5, **characterized in that** the time is settable.

7. Method according to one or more of the preceding claims, **characterized in that** the standard rotational speed is also adopted in the event of a steep rise and fall in the vacuum.

8. Device for regulating the suction draught by a change in rotational speed of a fan motor (14) in a broken-thread suction-extraction system (10) in a textile machine (1), **characterized by** a control unit (20) connected to the fan motor (14), for reaching the vacuum (S) at a predetermined standard rotational speed and for regulating the rotational speed to a set vacuum (U).

9. Device according to Claim 8, **characterized in that** the control unit (20) is connected to a sensor (22) for detecting the vacuum (U) of the broken-thread suction-extraction system (10) and to a signal unit (24).

## Revendications

1. Procédé de régulation de la capacité d'aspiration par modification de la vitesse d'un moteur de ventilateur (14) dans une installation d'aspiration de fils cassés d'une machine textile,
**caractérisé en ce que**
l'on prédéfinit strictement une vitesse standard du moteur de ventilateur (14) pour l'obtention de la dépression (S), conformément à laquelle le moteur de ventilateur (14) est régulé de telle sorte qu'une dépression ajustée (U) soit obtenue et maintenue.

2. Procédé selon la revendication 1, **caractérisé en ce que** la vitesse standard est comprise à l'intérieur d'une plage prédéfinie strictement.

3. Procédé selon la revendication 1 ou 2, **caractérisé par** la commutation à la vitesse standard lorsque la dépression (U) détectée sort de limites supérieure ou inférieure, après quoi la régulation est à nouveau activée lorsqu'une dépression (U) déterminée est présente.

4. Procédé selon la revendication 3, **caractérisé en ce que** la dépression (U) est détectée par un capteur.

5. Procédé selon l'une quelconque ou plusieurs des revendications précédentes, **caractérisé par** le déclenchement d'un signal d'erreur lorsque la vitesse standard est présente pendant un temps déterminé.

6. Procédé selon la revendication 5, **caractérisé en ce que** le temps est ajustable.

7. Procédé selon l'une quelconque ou plusieurs des revendications précédentes, **caractérisé en ce que** même dans le cas d'une augmentation et d'une chute rapides de la dépression, la vitesse standard est mise en route.

8. Dispositif de régulation de la capacité d'aspiration par modification de la vitesse d'un moteur de ventilateur (14) dans une installation d'aspiration de fils cassés (10) d'une machine textile (1), **caractérisé par** un appareil de commande (20) raccordé au moteur de ventilateur (14) pour l'obtention d'une dépression (S) dans le cas d'une vitesse standard prédéfinie et pour la régulation de la vitesse à une dépression ajustée (U).

9. Dispositif selon la revendication 8, **caractérisé en ce que** l'appareil de commande (20) est relié à un capteur (22) pour détecter la dépression (U) de l'installation d'aspiration de fils cassés (10) et est relié à un appareil de génération de signaux (24).
